# EUROPÄISCHE PATENTSCHRIFT

(11) **EP 3 271 530 B1**
(45) Veröffentlichungstag und Bekanntmachung des Hinweises auf die Patenterteilung: **03.04.2019**
(21) Anmeldenummer: 16700333.4
(22) Anmeldetag: 08.01.2016
(51) Int. Cl.: E05B 3/06, E05B 15/00

(54) **HALTEELEMENT FÜR EINEN TÜR- ODER FENSTERDRÜCKER UND ANORDNUNG EINES TÜR- ODER FENSTERDRÜCKERS AN EINER AUFNAHMEÖFFNUNG EINES FENSTERRAHMENS, EINES TÜRBLATTS ODER DERGLEICHEN**
HOLDING ELEMENT FOR A DOOR OR WINDOW HANDLE AND ARRANGEMENT OF A DOOR OR WINDOW HANDLE ON A RECEIVING OPENING OF A WINDOW FRAME, A DOOR LEAF OR THE LIKE
ÉLÉMENT DE MAINTIEN POUR UNE POIGNÉE DE PORTE OU DE FENÊTRE ET AGENCEMENT D'UNE POIGNÉE DE PORTE OU DE FENÊTRE AU NIVEAU D'UNE OUVERTURE DE RÉCEPTION D'UN CADRE DE FENÊTRE, D'UN BATTANT DE PORTE OU SIMILAIRE

(30) Priorität: 16.03.2015 DE 202015101329 U
(43) Veröffentlichungstag der Anmeldung: 24.01.2018
(73) Patentinhaber: Franz Schneider Brakel GmbH + Co KG, 33034 Brakel (DE)
(72) Erfinder: ZIMMERMANN, Sascha, 37671 Höxter-Ottbergen (DE)
(74) Vertreter: Dantz, Jan Henning
(86) Internationale Anmeldenummer: PCT/EP2016/050252
(87) Internationale Veröffentlichungsnummer: WO 2016/146272

(56) Entgegenhaltungen:
- GB-A- 606 912
- GB-A- 629 568
- US-A- 1 999 454
- US-A- 2 283 674
- US-A- 3 287 036

## Beschreibung

Die vorliegende Erfindung betrifft ein an einer Aufnahmeöffnung eines Fensterrahmens, eines Türblattes oder dergleichen montierbares Halteelement für einen Tür- oder Fensterdrücker gemäß dem Oberbegriff des Anspruchs 1 sowie eine Anordnung eines Tür- oder Fensterdrückers an einer Aufnahmeöffnung eines Fensterrahmens, eines Türblatts oder dergleichen gemäß dem Oberbegriff des Anspruchs 9.

Es ist bekannt, Tür- oder Fensterdrücker mithilfe von Rosetten an einem Fensterrahmen, an einem Türblatt oder dergleichen zu befestigen. Zur Befestigung dieser Rosetten werden dabei üblicherweise Dübel oder Spreizdübel in den Fensterrahmen, das Türblatt oder dergleichen eingesetzt, in die Schrauben eingeschraubt werden, mit denen die Rosetten am Fensterrahmen, dem Türblatt oder dergleichen befestigt werden.

Nachteilig an dieser Befestigungsart ist zum einen der Arbeitsaufwand, insbesondere für das Einbringen der Dübel in den Tür- oder Fensterrahmen sowie die neben einer Aufnahmeöffnung zum Durchstecken eines Mehrkants vorzunehmenden weiteren Bohrungen für die Dübel, die spezifisch für eine bestimmte Rosette passend angebracht sind, so dass bei einem Austausch des Tür- oder Fensterdrückers und der passenden Rosette gegebenenfalls weitere Bohrungen in den Fensterrahmen oder das Türblatt oder dergleichen angebracht werden müssen.

Aus der US 2 283 674 A ist ein im Wesentlichen ringförmiges Halteelement für eine Türdrücker einer Automobiltür bekannt, das in die Aufnahmeöffnung für den Drückerdorn eingesetzt wird und zwei in die Aufnahmeöffnung vorstehende Laschen aufweist, die beim Einsetzen des Türdrückers durch ein in die Aufnahmeöffnung eingeschobenen Teils des Drückerhalses radial nach außen gedrückt werden und dabei eine Rückseite des Türblechs, in das die Aufnahmeöffnung eingeschnitten ist, hintergreift.

Aus der GB 606 912 A ist eine Türrosette bekannt, die in eine Aufnahmeöffnung eines Türblatts eindrehbar ist, wobei in einem zylindrischen Basiskörper der Rosette Klingen verschwenkbar angeordnet sind, die ein Eindrehen der Rosette in die Aufnahmeöffnung in einer ersten Drehrichtung ermöglichen, wobei sie dabei bis auf ihre Spitzen innerhalb der Aussparungen der Mantelfläche des Basiskörpers verbleiben. Zum Festlegen der Rosette wird diese in entgegengesetzter Richtung gedreht. Dabei graben sich die Klingen in das umliegende Material der Aufnahmeöffnung ein.

Aufgabe der vorliegenden Erfindung ist es, ein an einer Aufnahmeöffnung eines Fensterrahmens, eines Türblattes oder dergleichen montierbares Halteelement für einen Tür- oder Fensterdrücker sowie eine Anordnung eines Tür- oder Fensterdrückers an einer solchen Aufnahmeöffnung eines Fensterrahmens, eines Türblatts oder dergleichen bereitzustellen, mit der auf das Einbringen solcher Dübel zur Fixierung des Halteelements verzichtet werden kann und mit dem eine einfache Montage des Tür- oder Fensterdrückers an einem Fensterrahmen, Türblatt oder dergleichen ermöglicht ist.

Diese Aufgabe wird durch ein Halteelement mit den Merkmalen des Anspruchs 1 sowie durch eine Anordnung mit den Merkmalen des Anspruchs 9 gelöst.

Das erfindungsgemäße Halteelement für einen Tür- oder Fensterdrücker weist einen Basiskörper mit einer Anlagefläche zur Anlage an einer Sichtseite oder an einer dem Rahmen- oder dem Türblattinneren zugewandten Innenseite der Wand eines Fensterrahmens, Türblatts oder dergleichen auf. In dem Basiskörper ist ein senkrecht zur Anlagefläche verdrehbarer Aufnahmekörper gelagert, der eine Lageröffnung zur Aufnahme und Lagerung eines in einem Drückerhals des Tür- oder Fensterdrückers fixierten und aus diesem vorstehenden Mehrkants aufweist.

Eine Mantelfläche des Basiskörpers weist wenigstens eine Aussparung auf, in der ein Klemmelement gelagert ist, das aus einer Montagestellung, bei der das Klemmelement in der Aussparung der Mantelfläche des Basiskörpers einliegt, in eine Arbeitsstellung, bei der das Klemmelement aus der Aussparung der Mantelfläche des Basiskörpers radial nach außen vorsteht, bewegbar ist.

Dabei ist in der Arbeitsstellung das wenigstens eine Klemmelement auf einer der Anlagefläche des Basiskörpers gegenüberliegenden Seite der Wand des Fensterrahmens, Türblatts oder dergleichen anliegend ausgebildet.

Das wenigstens eine Klemmelement ist mit einem am Basiskörper drehbar gelagerten Anzugelement, insbesondere einem Schraubbolzen, verbunden, mit dem das Klemmelement aus der Montagestellung in die Arbeitsstellung und umgekehrt verstellbar ist.

Ein mit wenigstens einem solchen Klemmelement ausgestattetes Halteelement kann in einfacher Weise in die Aufnahmeöffnung des Fensterrahmens, Türblatts oder dergleichen eingeschoben werden, bis es mit seiner Anlagefläche an der Sichtseite (oder der dem Rahmen- oder dem Türblattinneren zugewandten Innenseite) einer Wand des Fensterrahmen, Türblattes oder dergleichen anliegt, wobei der mit dem wenigstens einen Klemmelement versehene Bereich des Basiskörpers durch die Aufnahmeöffnung hindurch auf die der Anlagefläche gegenüberliegende Seite der Wand des Fensterrahmens, Türblatts oder dergleichen hindurch geschoben ist.

Anschließend kann in einfacher Weise das wenigstens eine Klemmelement aus seiner Montagestellung in die Arbeitsstellung verstellt werden, so dass das Halteelement durch das Ausstellen des wenigstens einen Klemmelements gegen die gegenüberliegende Seite der Wand des Fensterrahmens, an der die Anlagefläche anliegt, an der Wand des Fensterrahmens, Türblatts oder dergleichen klemmend festgelegt ist.

Das Einbringen von weiteren Bohrungen in den Fensterrahmen, dem Türblatt oder dergleichen ist mit dem erfindungsgemäßen Halteelement daher nicht erforderlich.

Nach dem Festklemmen des Halteelements kann so der Tür- oder Fensterdrücker in einfacher Weise auf den den Basiskörper durchtretenden Mehrkant aufgeschoben werden.

Mithilfe des Anzugelements ist eine äußerst einfache Verstellung, insbesondere Verschwenkung, des wenigstens einen Klemmelements von der Montagestellung in die Arbeitsstellung und umgekehrt mit einem einfachen Werkzeug, beispielsweise einem Schraubendreher oder einem Mehrkantschlüssel oder dergleichen, je nach Ausgestaltung eines Kopfteils des Anzugelements, ermöglicht.

Vorteilhafte Ausführungsvarianten der Erfindung sind Gegenstand der Unteransprüche.

Gemäß einer vorteilhaften Ausführungsvariante der Erfindung ist das wenigstens eine Klemmelement als Klemmsteg ausgebildet.

Besonders bevorzugt weist die Mantelfläche des Basiskörpers zwei Aussparungen auf, in der jeweils ein Klemmelement gelagert ist und damit eine zuverlässige Klemmung des Halteelements an dem Fensterrahmen, dem Türblatt oder dergleichen gewährleistet.

Gemäß einer weiteren bevorzugten Ausgestaltung des erfindungsgemäßen Halteelements weist die wenigstens eine Aussparung einer radial zur Lageröffnung nach außen abfallende Gleitfläche auf, auf der das Klemmelement bei Bewegung aus der Montagestellung in die Arbeitsstellung und umgekehrt gleitend aufliegt.

Dadurch kann insbesondere bei Festlegung des Klemmelements über einen Schraubbolzen beim Anziehen des Anzugelements ein Herausgleiten des Klemmelements aus der Aussparung des Basiskörpers erreicht werden.

Zur Gewährleistung eines verdrehsicheren Halts des Basiskörpers in der Aufnahmeöffnung des Fensterrahmens, des Türblatts oder dergleichen ist nach einer weiteren bevorzugten Ausgestaltung des erfindungsgemäßen Halteelements an der Mantelfläche des Basiskörpers wenigstens ein Verdrehsicherungselement zur Verhinderung eines Verdrehens des Basiskörpers in der Aufnahmeöffnung des Fensterrahmens, Türblatts oder dergleichen um eine zur Anlagefläche senkrechte Drehachse angeordnet. Dieses Verdrehsicherungselement ist dabei bevorzugt als sich senkrecht zur Anlagefläche erstreckende Erhebung an der Mantelfläche angeformt.

Die erfindungsgemäße Anordnung eines Tür- oder Fensterdrückers an einer Aufnahmeöffnung eines Fensterrahmens, Türblatts oder dergleichen zeichnet sich durch ein wie oben beschriebenes Halteelement aus.

Nach einer vorteilhaften Ausführungsvariante der Anordnung liegt das wenigstens eine Klemmelement in der Arbeitsstellung an der dem Rahmen- oder Türblattinneren zugewandten Innenseite einer Wand des Fensterrahmens, Türblatts oder dergleichen und die Anlagefläche an der Sichtseite der Wand des Fensterrahmens, Türblatts oder dergleichen an. Dadurch ist eine einfache Montage des Halteelements an dem Fensterrahmen, dem Türblatt oder dergleichen ermöglicht.

Nach einer weiteren bevorzugten Ausführungsvariante ist der Tür- oder Fensterdücker auf dem Mehrkant an dem Basiskörper aufsteckbar ausgebildet, was die Montage des Tür- oder Fensterdrückers an dem Halteelement weiter vereinfacht.

Zur axialen Festlegung des Tür- oder Fensterdrückers auf dem Mehrkant weist der Mehrkant gemäß einer weiteren vorteilhaften Ausführungsvariante wenigstens ein aus seiner Mantelfläche vorstehendes Rastelement auf, mit dem der Tür- oder Fensterdrücker im auf den Mehrkant aufgesteckten Zustand axial formschlüssig festgelegt ist.

Nachfolgend werden Ausführungsbeispiele der Erfindung anhand der beiliegenden Zeichnungen näher erläutert. Es zeigen:
- Figur 1: eine perspektivische Ansicht eines Ausschnitts eines Fensterrahmens mit daran angeordnetem Halteelement und Fensterdrücker,
- Figur 2: eine perspektivische Ansicht einer Ausführungsvariante eines erfindungsgemäßen Haltelements mit in die Arbeitsstellung ausgestellten Klemmelementen,
- Figur 3: eine Frontansicht auf das in Figur 2 gezeigte Halteelement,
- Figuren 4 und 5: den Figuren 2 und 3 entsprechende Ansichten des Halteelements mit in die Montagestellung eingefahrenen Klemmelementen,
- Figur 6: eine der Figur 2 entsprechende perspektivische Ansicht einer Ausführungsvariante eines erfindungsgemäßen Halteelements mit in dem Aufnahmekörper aufgenommenen Mehrkant und
- Figur 7: eine weitere perspektivische Darstellung des Halteelements mit durch diesen hindurch reichenden Mehrkant aus einer alternativen Perspektive.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Halteelements, Fensterrahmens, Basiskörpers, Klemmelements und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In der Figur 1 ist mit dem Bezugszeichen 1 ein Abschnitt eines Fensterrahmens bezeichnet, an dem ein Fensterdrücker 2 mit einem Drückerhals 21 und einem Griffteil 22 mit Hilfe eines Halteelements 4 festgelegt ist.

Anstelle des hier gezeigten Teilstücks eines Fensterrahmens 1 ist es ebenso denkbar, das Halteelement an einem Türblatt oder einem sonstigen Profil anzubringen, wobei auf dem Mehrkant in diesem Fall entsprechend ein Türdrücker oder dergleichen aufsteckbar ist.

Der Mehrkant 3 ist dabei bevorzugt als Vierkant ausgebildet. Denkbar sind jedoch auch andere Geometrien, beispielsweise in Gestalt eines Dreikants oder eines Sechskants. Wichtig ist dabei, mit dem Mehrkant 3 ein durch die Hand eines Benutzers über den Tür- oder Fensterdrücker 2 auf den Mehrkant 3 ausgeübtes Drehmoment über den Mehrkant 3 auf ein in dem Fensterrahmen 1, dem Türblatt oder dergleichen angebrachten Getriebe übertragen zu können, wobei mit dem Getriebe ein Öffnen oder Schließen eines Schließriegels ausgeführt wird, mit dem sich das Fenster, die Tür oder dergleichen öffnen beziehungsweise schließen lässt.

Wie in Figur 1 des Weiteren dargestellt ist, ist ein Teilstück des Halteelements 4 in einer Ausnehmung des Fensterrahmens 1 von einer Sichtseite 25 des Fensterrahmens 1 her in die Ausnehmung 20 eingeschoben und mit Hilfe von Klemmelementen 7 des Halteelements 4 gegen ein Herausziehen des Halteelements 4 aus der (nicht gezeigten) Aufnahmeöffnung des Fensterrahmens 1 axial gesichert.

Das Halteelement 4 wird nachfolgend anhand der Figuren 2 bis 7 näher beschrieben.

Wie in den Figuren 2, 4, 6 und 7 gezeigt, weist die hier gezeigte bevorzugte Ausführungsvariante des Halteelements 4 einen im Wesentlichen zylindrischen Basiskörper 5 auf. Die Mantelfläche des Basiskörpers 5 ist dabei stufig ausgeführt.

Dabei weist ein erster Abschnitt des Basiskörpers 5 einen Durchmesser auf, der dem Durchmesser der Aufnahmeöffnung des Fensterrahmens 1 entspricht, so dass dieser Teil des Basiskörpers 5 durch die Aufnahmeöffnung des Fensterrahmens 1 von vorzugsweise der Sichtseite 25 durch die Aufnahmeöffnung einer Wand 19 des Fensterrahmens 1 einführbar ist. Ein zu diesem Abschnitt radial vorstehende Stufe des Basiskörpers 5 dient als Anlagefläche 6 zur Anlage des Basiskörpers an der Wand 19 des Fensterrahmens 1, in der in Figur 1 gezeigten Ausführungsvariante an der Sichtseite 25 der Wand 19 des Fensterrahmens 1.

Denkbar ist auch, das Halteelement 4 von der dem Rahmen- oder Türblattinneren zugewandten Innenseite 26 der Wand 19 des Fensterrahmens 1 durch die Aufnahmeöffnung in der Wand 19 zur Sichtseite 25 hin durchzustecken, wobei die Klemmelemente 7 in diesem Fall an der Sichtseite 25 der Wand 19 des Fensterrahmens anliegen würden.

Das Halteelement 4 weist des Weiteren einen in dem Basiskörper 5 senkrecht zur Anlagefläche 6 verdrehbar gelagerten Aufnahmekörper 10, 12 mit einer Lageröffnung 14 zur Aufnahme und Lagerung eines in dem Drückerhals 21 des Tür- oder Fensterdrückers 2 fixierten und aus diesem vorstehenden Mehrkants 3 auf.

Dieser Aufnahmekörper 10, 12 ist dabei bevorzugt als einstückiges Bauteil ausgebildet, das zentral im Basiskörper um die Längsachse des Mehrkants 3 verdrehbar aufgenommen ist. Denkbar ist auch eine Mehrteiligkeit des Aufnahmekörpers 10, 12, wobei vorzugsweise ein erstes Teilstück des Aufnahmekörpers 10 im montierten Zustand des Halteelements im Rahmeninneren und ein zweites Teilstück 12 außerhalb des Rahmens 1 angeordnet ist.

Die Mantelfläche 23 des Basiskörpers 5 weist wenigstens eine Aussparung 24 auf, in der ein Klemmelement 7 gelagert ist. In der hier gezeigten bevorzugten Ausführungsvariante weist die Mantelfläche 23 des Basiskörpers 5 zwei solcher Aussparungen 24 auf, so dass das Halteelement 4 zwei Klemmelemente 7 aufweist.

Die hier als Klemmstege ausgebildeten Klemmelemente 7 sind dabei aus einer Montagestellung, bei der das Klemmelement 7 in der Aussparung 24 der Mantelfläche 23 des Basiskörpers 5 einliegt, in einer Arbeitsstellung bewegbar, bei der das Klemmelement 7 aus der Aussparung 24 der Mantelfläche 23 des Basiskörpers 5 radial zur Drehachse des Aufnahmekörpers 10, 12 nach außen vorsteht, so dass die Wand 19 des Fensterrahmens 1 zwischen den Klemmelementen 7 und der Anlagefläche 6 des Basiskörpers 5 liegt und dadurch das Halteelement 4 klemmend an der Wand 19 des Fensterrahmens 1 festgelegt ist.

In der Arbeitsstellung liegt dabei das wenigstens eine Klemmelement 7 an einer der Anlagefläche 6 des Basiskörpers 5 gegenüberliegenden Seite der Wand 19 des Fensterrahmens 1 an.

Die Klemmstege 7 sind in der hier gezeigten bevorzugten Ausführungsvariante als in ihrer Längsachse gekrümmte Stege ausgebildet, wobei die Krümmung einer Außenfläche der Klemmelemente 7 der Krümmung der Mantelfläche 23 des Basiskörpers 5 im Bereich der Aussparung 24 in einem in tangentialer Richtung benachbarten Abschnitt der Mantelfläche 23 des Basiskörpers 5 entspricht.

Dadurch lassen sich die Klemmelemente 7 zur Montage des Halteelements 4 derart in die Aussparungen 24 einschwenken, dass die Klemmelemente 7 nicht aus der Mantelfläche 23 des Basiskörpers 5 hervorstehen und in dieser Position in die Aufnahmeöffnung des Fensterrahmens 1 einführen lassen.

Denkbar sind auch hier andere Geometrien. So ist es beispielsweise denkbar, bei einer beispielsweise rechteckigen Aufnahmeöffnung des Fensterrahmens 1 die Mantelfläche 23 des Basiskörpers 5 ebenfalls rechteckig zu gestalten, so dass die Klemmelemente 7 in diesem Fall als geradlinige Quader ausgebildet sein können.

Zur Festlegung der Klemmelemente 7 am Basiskörper 5 sind die Klemmelemente 7 mit einem am Basiskörper drehbar gelagerten Anzugelement, vorzugsweise mit einem Schraubbolzen 13 verbunden, mit dem das Klemmelement 7 aus der Montageposition in die Arbeitsstellung und umgekehrt verstellbar ist.

Zur einfachen Handhabung sind die Köpfe der Schraubbolzen 13 dabei von der Sichtseite 25, von der auch der Tür- oder Fensterdrücker 2 auf den Mehrkant 3 aufgesteckt wird, zugänglich. Dadurch können die Schraubbolzen 13 mit einem einfachen Werkzeug wie einem Schraubendreher oder einem Innenmehrkantschlüssel betätigt werden. Durch Betätigung der Schraubbolzen 13 werden die Klemmelemente 7 aus der Montagestellung in die Arbeitsstellung oder umgekehrt bewegt. Beim Anziehen der Schraubbolzen 13 werden die Klemmelemente 7 an die Innenseite 26 der Wand 19 des Fensterrahmens 1 herangezogen und damit das Halteelement 4 an der Wand 19 festgeklemmt.

Um eine besonders stabile Klemmwirkung zu erreichen, sind die Aussparungen 24 und damit entsprechend die Klemmelemente 7 bevorzugt im gleichen Winkelabständen über die Mantelfläche 23 des Basiskörpers 5 verteilt angeordnet.

Besonders bevorzugt weisen die Aussparungen 24 eine radial zur Lageröffnung 14 nach außen abfallende Gleitfläche 27 auf, auf der das Klemmelement 7 bei Bewegung aus der Montagestellung in die Arbeitsstellung oder umgekehrt gleitend aufliegt.

Dadurch kann beim Anziehen der Klemmelemente mit Hilfe der Schraubbolzen 13 während des Anziehens der Klemmelemente an die Innenseite der Wand 19 des Fensterrahmens die Schwenkbewegung der Klemmelemente 7 aus der Aussparung 24 heraus erreicht werden.

Wie in den Figuren 2, 4, 6 und 7 des Weiteren gezeigt ist, ist die im montierten Zustand im Rahmeninneren befindliche Grundfläche des Basiskörpers 5 durch eine Abdeckplatte 9 abgedeckt. Diese Abdeckplatte 9 ist dabei bevorzugt fest mit dem Mehrkantaufnahmekörper 10 verbunden, beispielsweise miteinander verschweißt oder verklebt oder einstückig mit diesem ausgebildet und gegenüber der Basisfläche des Basiskörpers 5 drehbar.

Die Abdeckplatte 9 weist dabei bevorzugt mehrere Aussparungen 29 auf, in die in einer Öffnungsstellung und einer Schließstellung des Tür- oder Fensterdrückers 2 und damit des Mehrkantaufnahmekörpers 10 ein Wälzkörper 8 vorsteht. Diese Wälzkörper 8 sind dabei axial zur Längsachse des Mehrkants 3 federnd in dazu vorgesehene Aussparungen im Basiskörper 5 gelagert. Das Einrasten der Wälzkörper in die Aussparungen 29 der Abdeckplatte 9 bewirkt ein für den Benutzer haptisch erfassbares Signal des Erreichens der Öffnungs- beziehungsweise der Schließstellung des Tür- oder Fensterdrückers 2.

Um das Halteelemente 4 in der Arbeitsstellung zusätzlich gegen ein Verdrehen in der Aufnahmeöffnung der Wand 19 des Fensterrahmens 1 zu sichern, ist an der Mantelfläche 23 des Basiskörpers 5 wenigstens ein Verdrehsicherungselement 11 um eine zur Anlagefläche 6 senkrecht zur Drehachse angeordnet.

Dieses wenigstens eine Verdrehsicherungselement 11 ist dabei bevorzugt als sich senkrecht zur Anlagefläche 6 erstreckende Erhebung in der Mantelfläche 23 angeformt. In der hier gezeigten Ausführungsvariante sind insgesamt vier solcher Verdrehsicherungselemente 11 an der Mantelfläche 23 angeformt.

Wie in den Figuren 3 und 5 gezeigt ist, weist das zweite Teilstück des Mehrkantaufnahmekörpers 12 umfangsseitig mehrere Aussparungen 17 auf. Diese Aussparungen 17 dienen dabei der Zugänglichkeit der hier als Schraubbolzen 13 ausgebildeten Anzugelemente.

Das zweite Teilstück des Mehrkantaufnahmekörpers 12 liegt dabei teilweise auf einer Anlagefläche 16 eines zweiten Abschnitts des Basiskörpers 5 auf. Der Durchmesser dieses zweiten Abschnitts des Basiskörpers 5 ist dabei geringfügig kleiner als der Durchmesser des radial vorstehenden Rings des Basiskörpers 5, dessen Rückseite wie weiter oben beschrieben als Anlagefläche 6 zur Anlage des Basiskörpers an der Wand 19 des Fensterrahmens 1 dient. Die Mantelfläche 15 dieses zweiten Teilstücks des Mehrkantaufnahmekörpers 12 dient dabei vorzugsweise als Steckführung zur Fixierung des Tür- oder Fensterdrückers 2.

Die Formgestalt dieses Mehrkantaufnahmekörpers 12, welcher im montierten Zustand des Halteelements 4 auf der Sichtseite 25 des Fensterrahmens 1 angeordnet ist, dient vorzugsweise auch als Steckelement zur Fixierung des Tür- oder Fensterdrückers 2, mit einer entsprechend der Formgestalt des Mehrkantaufnahmekörpers 12 gestalteten Ausnehmung in der Stirnseite des Drückerhalses 21 des Tür- oder Fensterdrückers 2.

Wie in den Figuren 6 und 7 gezeigt ist, weist der Mehrkant 3 wenigstens ein aus seiner Mantelfläche vorstehendes Rastelement 18 auf, mit dem der Tür- oder Fensterdrücker 2 im auf dem Mehrkant 3 aufgesteckten Zustand axial formschlüssig festgelegt ist. Dies ermöglicht eine äußerst einfache Montage des Tür- oder Fensterdrückers, wobei durch das Rastelement 18 ein axialer Formschluss erreicht wird.

Entsprechend ist an dem Drückerhals 21 eine der Geometrie des Rastelements 18 entsprechende Ausnehmung 28 vorgesehen, in die das Rastelement 18 im verrasteten Zustand des Tür- oder Fensterdrückers 2 eingerastet ist.

### Bezugszeichenliste

- 1: Fensterrahmen, Türblatt
- 2: Fensterdrücker, Türdrücker
- 3: Mehrkant
- 4: Halteelement
- 5: Basiskörper
- 6: Anlagefläche
- 7: Klemmelement
- 8: Wälzkörper
- 9: Abdeckplatte
- 10: Aufnahmekörper
- 11: Verdrehsicherungselement
- 12: Aufnahmekörper
- 13: Schraubbolzen
- 14: Lageröffnung
- 15: Mantelfläche
- 16: Anlagefläche
- 17: Aussparung
- 18: Rastelement
- 19: Wand
- 20: Ausnehmung
- 21: Drückerhals
- 22: Griffteil
- 23: Mantelfläche
- 24: Aussparung
- 25: Sichtseite
- 26: Innenseite
- 27: Gleitfläche
- 28: Aufnahme
- 29: Aussparung

## Patentansprüche

1. An einer Aufnahmeöffnung eines Fensterrahmens (1), eines Türblattes oder dergleichen montierbares Halteelement (4) für einen Tür- oder Fensterdrücker (2), aufweisend
- einen Basiskörper (5) mit einer Anlagefläche (6) zur Anlage an einer Sichtseite (25) oder einer dem Rahmen- oder Türblattinneren zugewandten Innenseite (26) einer Wand (19) eines Fensterrahmens (1), Türblatts oder dergleichen,
- einen in dem Basiskörper (5) senkrecht zur Anlagefläche (6) verdrehbar gelagerten Aufnahmekörper (10, 12) mit einer Lageröffnung (14) zur Aufnahme und Lagerung eines in einem Drückerhals (21) des Tür- oder Fensterdrückers (2) fixierten und aus diesem vorstehenden Mehrkants (3),
- wobei eine Mantelfläche (23) des Basiskörpers (5) wenigstens eine Aussparung (24) aufweist, in der ein Klemmelement (7) gelagert ist,
- wobei das wenigstens eine Klemmelement (7) aus einer Montagestellung, bei der das Klemmelement (7) in der Aussparung (24) der Mantelfläche (23) des Basiskörpers (5) einliegt, in eine Arbeitsstellung, bei der das Klemmelement (7) aus der Aussparung (24) der Mantelfläche (23) des Basiskörpers (5) radial nach außen vorsteht, bewegbar ist,
- wobei in der Arbeitsstellung das wenigstens eine Klemmelement (7) auf einer der Anlagefläche (6) des Basiskörpers (5) gegenüberliegenden Seite der Wand (19) des Fensterrahmens (1), Türblatts oder dergleichen anliegt,
**dadurch gekennzeichnet, dass**
- das wenigstens eine Klemmelement (7) mit einem im Basiskörper drehbar gelagerten Anzugelement, insbesondere einem Schraubbolzen (13) verbunden ist, mit dem das Klemmelement (7) aus der Montageposition in die Arbeitsstellung und umgekehrt verstellbar ist.

2. Halteelement (4) nach Anspruch 1, **dadurch gekennzeichnet, dass** das wenigstens eine Klemmelement (7) als Klemmsteg ausgebildet ist.

3. Halteelement (4) nach einem der vorhergehenden Ansprüche, **dadurch gekennzeichnet, dass** das wenigstens eine Klemmelement (7) aus der Montagestellung in die Arbeitsstellung und umgekehrt verschwenkbar ist.

4. Halteelement (4) nach einem der vorhergehenden Ansprüche, **dadurch gekennzeichnet, dass** die Mantelfläche (23) des Basiskörpers (5) zwei Aussparung (24) aufweist, in der jeweils ein Klemmelement (7) gelagert ist.

5. Halteelement (4) nach Anspruch 4, **dadurch gekennzeichnet, dass** die Aussparungen (24) in gleichen Winkelabständen über die Mantelfläche (23) des Basiskörpers (5) verteilt angeordnet sind.

6. Halteelement (4) nach einem der vorstehenden Ansprüche, **dadurch gekennzeichnet, dass** die wenigstens eine Aussparung (24) eine radial zur Lageröffnung (14) nach außen abfallende Gleitfläche (27) aufweist, auf der das Klemmelement (7) bei Bewegung aus der Montagestellung in die Arbeitsstellung und umgekehrt gleitend aufliegt.

7. Halteelement (4) nach einem der vorhergehenden Ansprüche, **dadurch gekennzeichnet, dass** an der Mantelfläche (23) des Basiskörpers (5) wenigstens ein Verdrehsicherungselement (11) zur Verhinderung eines Verdrehens des Basiskörpers (5) in der Aufnahmeöffnung des Fensterrahmens (1), Türblatts oder dergleichen um eine zur Anlagefläche (6) senkrechte Drehachse angeordnet ist.

8. Halteelement (4) nach Anspruch 7, **dadurch gekennzeichnet, dass** das wenigstens eine Verdrehsicherungselement (11) als sich senkrecht zur Anlagefläche (6) erstreckende Erhebung an der Mantelfläche (23) angeformt ist.

9. Anordnung eines Tür- oder Fensterdrückers (2) an einer Aufnahmeöffnung eines Fensterrahmens (1), eines Türblatts oder dergleichen, wobei der Tür- oder Fensterdrücker (2) eine Handhabe (22) mit einem Drückerhals (21) aufweist, wobei in der Aufnahmeöffnung ein Halteelement (4) festgelegt ist, mit dem der Tür- oder Fensterdrücker (2) an dem Fensterrahmen (1), Türblatt oder dergleichen gehaltert ist, **dadurch gekennzeichnet, dass** das Halteelement (4) gemäß einem der vorstehenden Ansprüche ausgebildet ist.

10. Anordnung nach Anspruch 9, **dadurch gekennzeichnet, dass** das wenigstens eine Klemmelement (7) in der Arbeitsstellung an der dem Rahmen- oder Türblattinneren zugewandten Innenseite (26) einer Wand (19) eines Fensterrahmens (1), Türblatts oder dergleichen und die Anlagefläche (6) an der Sichtseite (25) der Wand (19) des Fensterrahmens (1), Türblatts oder dergleichen anliegt.

11. Anordnung nach Anspruch 9 oder 10, **dadurch gekennzeichnet, dass** der Tür- oder Fensterdrücker (2) auf den Mehrkant (3) und den Basiskörper (5) aufsteckbar ist.

12. Anordnung nach Anspruch 9 oder 10, **dadurch gekennzeichnet, dass** der Mehrkant (3) wenigstens ein aus seiner Mantelfläche vorstehendes Rastelement (18) aufweist, mit dem der Tür- oder Fensterdrücker (2) im auf den Mehrkant aufgesteckten Zustand axial formschlüssig festgelegt ist.

## Claims

1. A holding element (4), which can be installed on a receiving opening of a window frame (1), a door leaf, or the like, for a door or window handle (2), having
- a base body (5) having a bearing surface (6) for bearing on a visible side (25) or an inner side (26), facing toward the frame or door leaf interior, of a wall (19) of a window frame (1), door leaf, or the like,
- a receiving body (10, 12), which is pivotably mounted perpendicularly to the bearing surface (6) in the base body (5), having a mounting opening (14) for receiving and mounting a polygon (3), which is fixed in a handle neck (21) of the door or window handle (2) and protrudes therefrom,
- wherein a lateral surface (23) of the base body (5) has at least one recess (24), in which a clamping element (7) is mounted,
- wherein the at least one clamping element (7) is movable from an installation position, in which the clamping element (7) lies in the recess (24) of the lateral surface (23) of the base body (5), into a working position, in which the clamping element (7) protrudes radially outward from the recess (24) of the lateral surface (23) of the base body (5),
- wherein in the working position, the at least one clamping element (7) bears on a side of the wall (19) of the window frame (1), door leaf, or the like opposite to the bearing surface (6) of the base body (5),
**characterized in that**
the at least one clamping element (7) is connected to a tightening element which is rotatably mounted in the base body, in particular a threaded bolt (13), using which the clamping element (7) is adjustable from the installation position into the working position and vice versa.

2. The holding element (4) according to Claim 1, **characterized in that** the at least one clamping element (7) is designed as a clamping web.

3. The holding element (4) according to any one of the preceding claims, **characterized in that** the at least one clamping element (7) is pivotable from the installation position into the working position and vice versa.

4. The holding element (4) according to any one of the preceding claims, **characterized in that** the lateral surface (23) of the base body (5) has two recesses (24), in each of which a clamping element (7) is mounted.

5. The holding element (4) according to Claim 4, **characterized in that** the recesses (24) are arranged distributed at equal angle intervals over the lateral surface (23) of the base body (5).

6. The holding element (4) according to any one of the preceding claims, **characterized in that** the at least one recess (24) has a sliding surface (27), which drops off outward radially in relation to the bearing opening (14), on which the clamping element (7) rests in a sliding manner during movement from the installation position into the working position and vice versa.

7. The holding element (4) according to any one of the preceding claims, **characterized in that** at least one pivot-lock element (11) for preventing pivoting of the base body (5) in the receiving opening of the window frame (1), door leaf, or the like about a rotational axis perpendicular to the bearing surface (6) is arranged on the lateral surface (23) of the base body (5).

8. The holding element (4) according to Claim 7, **characterized in that** the at least one pivot-lock element (11) is formed as a protrusion, which extends perpendicularly to the bearing surface (6), on the lateral surface (23).

9. An arrangement of a door or window handle (2) on a receiving opening of a window frame (1), a door leaf, or the like, wherein the door or window handle (2) has a handle (22) having a handle neck (21), wherein a holding element (4) is fixed in the receiving opening, using which the door or window handle (2) is held on the window frame (1), door leaf, or the like, **characterized in that** the holding element (4) is designed according to one of the preceding claims.

10. The arrangement according to Claim 9, **characterized in that** the at least one clamping element (7) bears on the inner side (26), facing toward the frame or door leaf interior, of a wall (19) of a window frame (1), door leaf, or the like and the bearing surface (6) on the visible side (25) of the wall (19) of the window frame (1) or the like in the working position.

11. The arrangement according to Claim 9 or 10, **characterized in that** the door or window handle (2) is pluggable onto the polygon (3) and the base body (56).

12. The arrangement according to Claim 9 or 10, **characterized in that** the polygon (3) has at least one catch element (18) protruding from its lateral surface, using which the door or window handle (2) is fixed in an axially formfitting manner in the state plugged onto the polygon.

## Revendications

1. Élément de maintien (4) pour une poignée de porte ou de fenêtre (2), pouvant être monté dans une ouverture de réception d'un châssis de fenêtre (1), d'un vantail de porte ou similaire et comprenant :
- un corps de base (5) avec une surface d'appui (6) destinée à s'appuyer sur une face visible (25) ou sur une face intérieure (26), tournée vers l'intérieur du châssis ou du vantail de porte, d'une paroi (19) d'un châssis de fenêtre (1), d'un vantail de porte ou similaire,
- un corps de logement (10, 12) supporté dans le corps de base (5) avec possibilité de rotation perpendiculairement à la surface d'appui (6) et muni d'une ouverture de support (14) pour recevoir et supporter un polygone (3) fixé dans une béquille (21) de la poignée de porte ou de fenêtre (2) et dépassant de celle-ci,
- une surface d'enveloppe (23) du corps de base (5) présentant au moins une découpe (24) dans laquelle est supporté un élément de serrage (7),
- l'au moins un élément de serrage (7) pouvant être déplacé d'une position de montage, dans laquelle l'élément de serrage (7) repose dans la découpe (24) de la surface d'enveloppe (23) du corps de base (5), à une position de travail dans laquelle l'élément de serrage (7) dépasse de la découpe (24) de la surface d'enveloppe (23) du corps de base (5) vers l'extérieur dans le sens radial,
- l'au moins un élément de serrage (7) reposant, dans la position de fonctionnement, sur un côté de la paroi (19) du châssis de fenêtre (1), du vantail de portes ou similaire faisant face à la surface d'appui (6) du corps de base (5),
**caractérisé en ce que** l'au moins un élément de serrage (7) est relié à un élément de serrage supporté avec possibilité de rotation dans le corps de base, en particulier un boulon fileté (13), avec lequel l'élément de serrage (7) peut être déplacé de la position de montage à la position de travail et vice versa.

2. Élément de maintien (4) selon la revendication 1, **caractérisé en ce que** l'au moins un élément de serrage (7) est conçu comme une barrette de serrage.

3. Élément de maintien (4) selon l'une des revendications précédentes, **caractérisé en ce que** l'au moins un élément de serrage (7) peut être basculé de la position de montage à la position de travail et vice versa.

4. Élément de maintien (4) selon l'une des revendications précédentes, **caractérisé en ce que** la surface d'enveloppe (23) du corps de base (5) présente deux découpes (24) dans chacune desquelles un élément de serrage (7) est supporté.

5. Élément de maintien (4) selon la revendication 4, **caractérisé en ce que** les découpes (24) sont réparties sur la surface d'enveloppe (23) du corps de base (5) avec le même écart angulaire.

6. Élément de maintien (4) selon l'une des revendications précédentes, **caractérisé en ce que** l'au moins une découpe (24) présente une surface de glissement (27) qui descend vers l'extérieur dans le sens radial par rapport à l'ouverture de support (14), sur laquelle l'élément de serrage (7) repose en glissant lors du déplacement de la position de montage à la position de travail et vice versa.

7. Élément de maintien (4) selon l'une des revendications précédentes, **caractérisé en ce qu'**au moins un élément empêchant la rotation (11) est disposé sur la surface d'enveloppe (23) du corps de base (5) afin d'empêcher la rotation du corps de base (5) dans l'ouverture de logement du châssis de fenêtre (1), du vantail de porte ou similaire autour d'un axe de rotation perpendiculaire à la surface d'appui (6).

8. Élément de maintien (4) selon la revendication 7, **caractérisé en ce que** l'au moins un élément empêchant la rotation (11) est formé comme une saillie perpendiculaire à la surface d'appui (6) sur la surface d'enveloppe (23).

9. Disposition d'une poignée de porte ou de fenêtre (2) sur une ouverture de logement d'un châssis de fenêtre (1), d'un vantail de porte ou similaire, dans laquelle la poignée de porte ou de fenêtre (2) présente un organe de manipulation (22) avec une béquille de poignée (21), dans laquelle est fixé dans l'ouverture de logement un élément de maintien (4) avec lequel la poignée de porte ou de fenêtre (2) est retenue sur le châssis de fenêtre (1), le vantail de porte ou similaire, **caractérisée en ce que** l'élément de maintien (4) est conçu selon l'une des revendications précédentes.

10. Disposition selon la revendication 9, **caractérisée en ce que** l'au moins un élément de serrage (7) repose, dans la position de travail, sur la face intérieure (26) d'une paroi (19) du châssis de fenêtre (1), du vantail de porte ou similaire tournée vers l'intérieur du châssis de fenêtre ou vantail de porte et la surface d'appui (6) repose sur la face visible (25) de la paroi (19) du châssis de fenêtre (1), du vantail de porte ou similaire.

11. Disposition selon la revendication 9 ou 10, **caractérisée en ce que** la poignée de porte ou de fenêtre (2) peut être emboîtée sur le polygone (3) et le corps de base (5).

12. Disposition selon la revendication 9 ou 10, **caractérisé en ce que** le polygone (3) présente au moins un élément d'enclenchement (18) dépassant de la surface d'enveloppe, avec lequel la poignée de porte ou de fenêtre (2) peut être fixée en correspondance de forme dans le sens axial lorsqu'elle est emboîtée sur le polygone.
